# FASCICULE DE BREVET EUROPEEN

(11) **EP 0 741 982 B1**
(45) Date de publication et mention de la délivrance du brevet: **08.03.2000**
(21) Numéro de dépôt: 96401016.9
(22) Date de dépôt: 10.05.1996
(51) Int. Cl.: A45D 33/26, A45D 42/18

(54) **Dispositif pour le maquillage des yeux**
Schminkvorrichtung für die Augen
Eye make-up device

(30) Priorité: 11.05.1995 FR 9505576
(43) Date de publication de la demande: 13.11.1996
(73) Titulaire: L'OREAL, 75008 Paris (FR)
(72) Inventeur: Gueret, Jean-Louis, 75018 Paris (FR); Bailly, Christian, 94800 Villejuif (FR)
(74) Mandataire: Leszczynski, André

(56) Documents cités:
- BE-A- 623 855
- DE-A- 2 203 982
- DE-C- 596 137
- FR-A- 575 397
- FR-A- 767 574
- FR-A- 804 961
- US-A- 3 737 216

## Description

La présente invention concerne les accessoires de maquillage et, plus précisément, un dispositif pour le maquillage des yeux.

On connaît, par la demande de brevet allemand 2.203.982, un dispositif pour le maquillage de l'oeil, comportant une cavité réfléchissante constituée par des miroirs plans supérieur et inférieur entre lesquels est disposé un miroir central plan constituant le fond de la cavité réfléchissante.

Le plan de chaque miroir supérieur ou inférieur forme, avec le miroir central, un angle légèrement supérieur à 90°, de sorte que l'utilisateur, en regardant l'un des miroir supérieur ou inférieur, puisse obtenir, après réflexions successives dans les trois miroirs, une image du dessus ou du dessous de son oeil.

Un dispositif semblable est décrit dans le brevet américain 3.737.216, l'angle formé entre les plans de deux miroirs adjacents étant fixé à 110°.

Les dispositifs connus n'offrent pas entière satisfaction car il est nécessaire pour obtenir une image du dessus ou du dessous de l'oeil de se placer à une distance relativement grande du dispositif, ce qui rend difficile la perception des détails, notamment par un utilisateur myope.

L'invention a pour but de faciliter le maquillage de l'oeil et de rendre possible l'exécution d'un maquillage de grande précision par une personne se maquillant elle-même.

Elle y parvient grâce à l'utilisation pour le maquillage des yeux, d'un dispositif tel que défini dans la revendication 1.

Dans une réalisation préférée de l'invention, lesdits moyens de support comportent deux liaisons pivotantes respectivement associées aux deux miroirs, permettant de faire pivoter ces derniers autour d'axes géométriques de rotation parallèles et distincts, lesdites liaisons pivotantes étant en outre munies chacune d'une butée de fin de course en rotation permettant de disposer les deux miroirs dans ladite position relative prédéterminée.

Dans une réalisation préférée de l'invention, l'angle formé par les plans des deux miroirs dans ladite position relative prédéterminée est compris entre 50° et 70° et de préférence il est voisin de 60°.

Dans une réalisation préférée de l'invention, le dispositif comporte en outre un troisième miroir plan, central, permettant à l'utilisateur d'obtenir une image de face de son oeil et se situant, pendant l'utilisation du dispositif, entre les deux autres.

Dans une réalisation préférée de l'invention, le plan de ce troisième miroir forme pendant l'utilisation, avec les plans des deux autres miroirs, des angles respectifs voisins de 110° et 130°.

D'autres caractéristiques et avantages de l'invention apparaîtront à la lecture de la description détaillée qui suit, d'exemples de réalisation non limitatifs de l'invention, et à l'examen du dessin annexé sur lequel :
- la figure 1 est une perspective schématique d'un dispositif conforme à l'invention, en position repliée de transport,
- la figure 2 montre le dispositif représenté sur la figure 1 dans une position déployée d'utilisation,
- les figure 3 et 4 sont des coupes schématiques représentant des moyens de butée de fin de course en rotation pour les deux miroirs,
- les figures 5 à 7 sont des vues schématiques illustrant l'utilisation du dispositif selon l'invention.

Le dispositif 1 pour le maquillage de l'oeil, représenté sur les figures 1 et 2, comporte un corps de boîtier 2 de forme générale parallélépipédique et un couvercle pivotant 3, s'ouvrant vers l'arrière et pouvant se rabattre sur le corps 2.

En position rabattue du couvercle 3, le dispositif 1 se présente ainsi sous la forme d'un boîtier plat comme représenté sur la figure 1.

Le corps 2 est muni sur sa face supérieure, sur laquelle se rabat le couvercle 3, d'un miroir central 4, plan et de forme rectangulaire allongée, de grands côtés parallèles à l'axe géométrique de pivotement X du couvercle 3.

Le couvercle 3 est muni sur sa face interne, qui fait face au miroir central 4 lorsque le boîtier est fermé, d'un miroir plan 5, appelé miroir supérieur dans la suite, également de forme rectangulaire et de grands côtés parallèles à l'axe de pivotement X.

Un troisième miroir 6, appelé dans la suite miroir inférieur, est fixé sur un volet 7 monté à pivotement sur le corps 2 autour d'un axe géométrique de rotation parallèle à l'axe X et distinct de ce dernier. Ce volet 7 est relié au corps 2 par des charnières 8 disposées, par rapport au miroir central 4, à l'opposé du couvercle 3, et il est relevé pour l'utilisation du dispositif.

Les liaisons pivotantes reliant le couvercle 3 au corps 2 et le volet 7 au corps 2 sont munies chacune d'une butée de fin de course en rotation permettant de positionner les miroirs inférieur 6 et supérieur 5 selon un angle prédéterminé c, sensiblement égal à 60° dans l'exemple de réalisation décrit.

On a représenté sur la figure 3 un exemple de réalisation d'une butée de fin de course en rotation pour le volet 7.

Cette butée peut être constituée par une partie en relief 2a solidaire du corps 2 et présentant une face 2b contre laquelle vient en appui la face externe du volet 7 lorsque ce dernier occupe la position permettant l'utilisation du dispositif.

De même, la butée servant à arrêter le pivotement vers l'arrière du couvercle 3 peut être constituée comme représenté sur la figure 4 par une partie en relief 2c présentant une face 2d contre laquelle vient en appui le montant arrière du couvercle 3 lorsque ce dernier est relevé.

Bien entendu, on peut utiliser d'autres moyens de butée de fin de course en rotation sans sortir du cadre de l'invention.

De préférence, les pivotements du couvercle 3 et du volet 7 sur le corps 2 s'effectuent avec un frottement suffisant pour que le couvercle 3 et le volet conservent les positions dans lesquelles ils sont laissés par l'utilisateur.

En variante, on peut prévoir que le maintien du couvercle 3 et du volet 7, en position de pleine ouverture, s'effectue au moyen de crans.

Avantageusement, comme représenté sur la figure 2, le dispositif 1 comporte en outre un couple de miroirs latéraux orientables 9a et 9b disposés de part et d'autre du miroir central 4. Ces miroirs latéraux 9a et 9b sont portés par des panneaux de support respectivement référencés 12a et 12b, reliés au corps 2 par des liaisons à rotule respectivement référencées 10a et 10b. Ces dernières permettent d'orienter chaque panneau 12a ou 12b autour d'axes géométriques de rotation perpendiculaires entre eux et parallèles au plan du miroir fixé sur le panneau considéré. De même que pour la liaison articulée du couvercle 3 ou du volet 7 sur le corps 2, l'articulation des panneaux 12a et 12b s'effectue de préférence avec un frottement suffisant pour que ces dernières conservent les positions dans lesquelles l'utilisateur les laisse après réglage de leurs orientations. Ces dernières sont choisies de manière à ce que les images des côtés de l'oeil puissent être obtenues par réflexions sur les miroirs latéraux 9a et 9b seulement ou par réflexions sur les miroirs latéraux 9a et 9b et le miroir central 4.

Pour le transport du dispositif, les panneaux 12a et 12b peuvent avantageusement se rabattre l'un sur l'autre sur le miroir central 4. Le volet 7 se rabat ensuite sur les panneaux 12a et 12b. Le couvercle 3 vient alors couvrir et protéger l'ensemble.

Bien entendu, le corps 2 et le couvercle 3 sont conformés pour ménager un espace suffisant permettant de loger, lorsque le boîtier est fermé, les panneaux latéraux 12a, 12b et le volet 7. Un fermoir 11 est utilisé pour maintenir le boîtier fermé.

Le corps 2 abrite avantageusement des accessoires ou des produits pour le maquillage des yeux, par exemple un applicateur de mascara. Dans l'exemple de réalisation représenté sur les figures 1 et 2, le corps 2 reçoit un tiroir 14 capable de s'escamoter sous le miroir central 4 et s'ouvrant vers l'avant.

On peut en variante monter le miroir central 4 sur un panneau amovible ou pivotant, constituant un double fond à soulever pour l'accès à un compartiment intérieur du corps 2 ou seraient rangés les produits ou accessoires.

Le miroir central 4 peut être remplacé le cas échéant par une palette contenant des produits de maquillage.

Les dimensions des miroirs sont choisies de manière à permettre à l'utilisateur de s'approcher suffisamment du miroir à regarder pour bénéficier des réflexions multiples qui donnent les images voulues de l'oeil.

De préférence, les dimensions des miroirs 4, 5 et 6 sont proches, voire identiques.

La longueur des miroirs 4, 5 et 6 est avantageusement comprise entre 7 et 11 cm, leur largeur entre 4 et 8 cm.

Dans l'exemple décrit, les miroirs 4, 5 et 6 ont pour longueur 9 cm et pour largeur 6 cm.

Les miroirs peuvent être des miroirs classiques réalisés par dépôt d'un métal sur un support transparent en verre ou en matière plastique (l'épaisseur du verre étant de préférence comprise entre 0,5 et 5 mm et celle du plastique comprise entre 0,1 et 5 mm). Les miroirs peuvent encore être constitués par des feuilles de métal (d'épaisseur comprise entre 0,05 et 2 mm), être réalisés par dépôt à chaud d'un film réfléchissant sur un support (alors réalisé en matière plastique) ou en rapportant un film plastique métallisé.

On va maintenant décrire en référence aux figures 5 à 7 l'utilisation du dispositif qui vient d'être décrit. On a indiqué par a l'angle entre le plan du miroir inférieur 6 et le plan du miroir central 4, égal à 110° dans l'exemple décrit, par b l'angle entre le plan du miroir central 4 et le plan du miroir supérieur 5, égal à 130° dans l'exemple décrit. L'angle c au sommet du dièdre formé par les plans des miroirs inférieur 6 et supérieur 5 est alors égal à 60°.

Pour obtenir une image du dessus de son oeil, l'utilisateur tient d'une main le dispositif 1 en orientant le miroir central 4 dans un plan sensiblement vertical, avec l'axe de pivotement X sensiblement horizontal et le miroir supérieur 5 situé au dessus du miroir inférieur 6. L'utilisateur s'approche alors du miroir inférieur 6 et en regardant ce dernier bénéficie des réflexions successives sur le miroir inférieur 6 et le miroir supérieur 5 comme illustré sur la figure 5.

On remarquera sur cette figure, que la présence du miroir central n'est pas nécessaire pour obtenir une image, inversée, du dessus de l'oeil.

Pour obtenir une image de face de son oeil, l'utilisateur regarde le miroir central 4, comme illustré sur la figure 6.

On remarquera que pour obtenir une image de face de son oeil, après avoir examiné le dessus de son oeil, l'utilisateur n'a qu'à changer la direction de son regard et n'a pas à modifier sensiblement la position de sa tête relativement au dispositif.

Pour obtenir une image du dessous de son oeil, l'utilisateur observe le miroir supérieur 5 et obtient par réflexions successives sur ce miroir et sur le miroir inférieur 6 l'image voulue, comme illustré sur la figure 7. Là encore, l'utilisateur n'a pas à modifier sensiblement la position de sa tête relativement au dispositif pour obtenir l'image du dessous de l'oeil après avoir observé son oeil de face ou le dessus de celui-ci.

On remarquera que pour obtenir une image, inversée, du dessous de l'oeil, le miroir central 4 n'est pas nécessaire.

Le miroir central 4 et les miroirs supérieur 5 et inférieur 6 constituent une cavité dont l'ouverture est supérieure à celle des cavités réfléchissantes connues de l'art antérieur, grâce à l'angle c plus important formé dans l'invention entre les plans des miroirs inférieur 6 et supérieur 5.

Il est possible grâce à l'invention de s'approcher davantage des miroirs supérieur 5 et inférieur 6 pour obtenir l'image du dessous ou du dessus de l'oeil que dans les dispositifs de l'art antérieur et d'obtenir une image plus grande et plus détaillée.

En outre, l'ouverture plus importante de la cavité permet d'obtenir une image plus lumineuse de l'oeil.

Bien entendu, l'invention n'est pas limité à l'exemple de réalisation qui vient d'être décrit.

On peut notamment, sans sortir du cadre de l'invention, fixer le corps 2 sur un présentoir, voire articuler directement les miroirs sur ce dernier. Dans ce cas, le couvercle 3 peut être remplacé par un simple volet pivotant.

On peut encore rapporter sur un miroir une loupe.

A titre d'exemple, on a représenté en pointillés sur la figure 3 une loupe 15 rapportée sur le miroir inférieur 6.

## Revendications

1. Utilisation pour le maquillage des yeux d'un dispositif comportant deux miroirs plans (5,6) et des moyens de support (2,3,7) propres à les maintenir dans une position relative prédéterminée dans laquelle les plans des miroirs forment un dièdre dont l'arête s'étend sensiblement horizontalement, lesdits moyens de support comprenant au moins une liaison pivotante permettant de faire pivoter l'un des miroirs entre une position pour le transport du dispositif et la position qu'il occupe lorsque les deux miroirs sont dans ladite position relative prédéterminée, cette liaison pivotante étant munie d'une butée de fin de course en rotation (2a;2c) permettant de disposer le miroir concerné dans sa position d'utilisation,
l'angle (c) formé par les plans des deux miroirs dans ladite position relative prédéterminée étant choisi de manière à ce qu'un utilisateur regardant le miroir du bas, obtienne après réflexions successives dans les deux miroirs seulement, une image du dessus de son oeil.

2. Utilisation selon la revendication 1, dans laquelle les miroirs sont rectangulaires de grands côtés parallèles à l'axe de rotation de ladite liaison pivotante, la longueur desdits miroirs étant comprise entre 7 et 11 cm et leur largeur comprise entre 4 et 8 cm.

3. Utilisation selon la revendication 1 ou 2, dans laquelle l'angle (c) formé par les plans des deux miroirs dans ladite position relative prédéterminée est comprise entre 50 et 70°.

4. Utilisation selon la revendication 3, ledit angle (C) étant voisin de 60°.

5. Utilisation selon l'une quelconque des revendications 1 à 4, le dispositif comportant deux liaisons pivotantes respectivement associées aux deux miroirs, permettant de faire pivoter ces derniers autour d'axes géométriques de rotation parallèles et distincts, lesdites liaisons pivotantes étant en outre munies chacune d'une butée de fin de course en rotation (2a,2c) permettant de disposer les deux miroirs dans ladite position relative prédéterminée.

6. Utilisation selon l'une quelconque des revendications précédentes, lesdits moyens de support étant constitués par un boîtier comprenant un corps (2), un couvercle (3) et un volet (7) articulés sur ce corps, les deux miroirs (5,6) étant respectivement fixés sur le couvercle et le volet, le corps et le couvercle étant en outre conformés pour ménager un espace suffisant permettant de loger, lorsque le boîtier est fermé, ledit volet.

7. Utilisation selon l'une quelconque des revendications précédentes, le dispositif comportant en outre un miroir central (4) se situant, pendant l'utilisation, entre les deux autres et permettant à l'utilisateur d'obtenir une image de face de son oeil.

8. Utilisation selon la revendication 7, le plan dudit miroir central formant pendant l'utilisation du dispositif, avec les plans des deux autres miroirs, des angles respectifs voisins de 110° et 130°.

9. Utilisation selon les revendications 6 et 7, le miroir central (4) étant fixé sur ledit corps avec une possibilité de basculement autour d'un axe de rotation parallèle à ladite arête.

10. Utilisation selon l'une quelconque des revendications précédentes, ledit dispositif comportant en outre deux miroirs latéraux (12a, 12b) et des moyens de support de ces miroirs latéraux pendant l'utilisation du dispositif dans des positions relatives permettant à un utilisateur regardant l'un des miroirs latéraux d'obtenir après réflexions dans ce miroir latéral et dans l'autre miroir latéral une image d'un côté de son oeil, les dimensions des miroirs latéraux étant en outre choisies de manière à permettre à l'utilisateur de s'approcher suffisamment du miroir à regarder pour obtenir l'image du côté de son oeil.

11. Utilisation selon l'une quelconque des revendications précédentes, le dispositif étant conformé pour abriter des produits ou accessoires de maquillage.

12. Utilisation selon l'une quelconque des revendications précédentes, le dispositif comportant une loupe (15) à rapporter sur l'un des miroirs.

## Patentansprüche

1. Verwendung einer Vorrichtung für das Schminken der Augen, wobei die Vorrichtung zwei ebene Spiegel (5, 6) und Trägermittel (2, 3, 7) aufweist, die geeignet sind, diese in einer vorbestimmten Relativlage zu halten, in der die Ebenen der Spiegel einen Dieder bilden, dessen Kante sich im wesentlichen horizontal erstreckt, die genannten Trägermittel mindestens eine Schwenkverbindung aufweisen, die es gestattet, den einen der Spiegel zwischen einer Lage für den Transport der Vorrichtung und einer Lage schwenken zu lassen, die er einnimmt, wenn sich die beiden Spiegel in der genannten, vorbestimmten Relativlage befinden, diese Schwenkverbindung mit einem Endanschlag für den Drehbewegungsweg (2a; 2c) versehen ist, der es gestattet, den betroffenen Spiegel in seiner Gebrauchslage anzuordnen,
und der Winkel (c), der von den beiden Ebenen der Spiegel in der genannten, vorbestimmten Relativlage gebildet wird, so gewählt ist, daß der Benutzer, wenn er auf den unteren Spiegel blickt, nach aufeinanderfolgenden Spiegelungen nur in den beiden Spiegeln ein Bild der Oberseite seines Auges erhält.

2. Verwendung nach Anspruch 1, worin die Spiegel rechteckig sind und die langen Seiten parallel zur Drehachse der genannten Schwenkverbindung verlaufen, und worin die Länge der genannten Spiegel zwischen 7 und 11 cm und ihre Breite zwischen 4 und 8 cm liegt.

3. Verwendung nach Anspruch 1 oder 2, worin der Winkel (c), der von den Ebenen der beiden Spiegel in der genannten vorbestimmten Relativlage gebildet wird, zwischen 50 und 70° liegt.

4. Verwendung nach Anspruch 3, worin der genannte Winkel (c) nahe 60° liegt.

5. Verwendung nach irgendeinem der Ansprüche 1 bis 4, wobei die Vorrichtung zwei Schwenkverbindungen aufweist, die jeweils den beiden Spiegeln zugeordnet sind und es gestatten, diese letztgenannten um parallele und gesonderte, geometrische Drehachsen schwenken zu lassen, und wobei die genannten Schwenkverbindungen außerdem jeweils mit einem Endanschlag für den Drehbewegungsweg (2a, 2c) versehen sind, die es gestatten, die beiden Spiegel in der genannten vorbestimmten Relativlage anzuordnen.

6. Verwendung nach irgendeinem der vorangehenden Ansprüche, wobei die Trägermittel von einem Gehäuse gebildet sind, das einen Körper (2), einen Deckel (3) und eine Klappe (7) aufweist, die am Körper angelenkt sind, die beiden Spiegel (5, 6) am Deckel bzw. an der Klappe befestigt sind, und der Körper und der Deckel außerdem so ausgebildet sind, daß sie einen Raum aussparen, der ausreicht, um dann, wenn das Gehäuse geschlossen ist, die genannte Klappe aufzunehmen.

7. Verwendung nach irgendeinem der vorangehenden Ansprüche, wobei die Vorrichtung außerdem einen mittleren Spiegel (4) aufweist, der während der Benutzung zwischen den beiden anderen liegt und es dem Benutzer gestattet, eine Frontansicht seines Auges zu erhalten.

8. Verwendung nach Anspruch 7, wobei die Ebene des genannten mittleren Spiegels während der Benutzung der Vorrichtung mit den Ebenen der anderen Spiegel jeweils Winkel bildet, die 110° und 130° nahekommen.

9. Verwendung nach den Ansprüchen 6 und 7, wobei der mittlere Spiegel (4) auf dem genannten Körper mit der Möglichkeit der Schwenkbewegung um eine Drehachse befestigt ist, die zur genannten Kante parallel ist.

10. Verwendung nach irgendeinem der vorangehenden Ansprüche, wobei die genannte Vorrichtung außerdem zwei seitliche Spiegel (12a, 12b) aufweist, sowie Trägermittel für diese seitlichen Spiegel während der Benutzung der Vorrichtung und in Relativlagen, die es einem Benutzer, der in einen der seitlichen Spiegel blickt, nach Spiegelungen in diesem seitlichen Spiegel und im anderen seitlichen Spiegel gestatten, ein Bild der einen Seite seines Auges zu erhalten, und wobei die Abmessungen der seitlichen Spiegel derart gewählt sind, daß es dem Benutzer gestattet ist, sich ausreichend dem zu betrachtenden Spiegel zu nähern, um das Bild der Seite seines Auges zu erhalten.

11. Verwendung nach irgendeinem der vorangehenden Ansprüche, wobei die Vorrichtung so ausgebildet ist, daß sie Schminkprodukte oder -zubehör aufnimmt.

12. Verwendung nach irgendeinem der vorangehenden Ansprüche, wobei die Vorrichtung eine Lupe (15) zum Aufsetzen auf einen der Spiegel aufweist.

## Claims

1. Use, for the application of eye make-up, of a device comprising two flat mirrors (5, 6) and supporting means (2, 3, 7) capable of holding them in a predetermined relative position in which the planes of the mirrors form a dihedral whose edge extends approximately horizontally, the said supporting means comprising at least one pivoting joint so that one of the mirrors can be pivoted between a position for carrying the device and the position it occupies when the two mirrors are in the said predetermined relative position, this pivoting joint being provided with an end stop to its angular travel (2a; 2c) such that the mirror concerned can be placed in its position of use, the angle (c) formed by the planes of the two mirrors in the said predetermined relative position being selected in such a way that a user looking into the lower mirror obtains, after successive reflections in the two mirrors only, an image of the top of his or her eye.

2. Use according to Claim 1, in which the mirrors are rectangular with their long sides parallel to the axis of rotation of the said pivoting joint, the length of the said mirrors being between 7 and 11 cm and their width between 4 and 8 cm.

3. Use according to Claim 1 or 2, in which the angle (c) formed by the planes of the two mirrors in the said predetermined relative position is between 50 and 70°.

4. Use according to Claim 3, the said angle (c) being about 60°.

5. Use according to any one of Claims 1 to 4, the device comprising two pivoting joints fitted to the two mirrors respectively, to enable the mirrors to be pivoted about parallel and separate axes of rotation, the said pivoting joints each also being provided with an end stop for their angular travel (2a, 2c) to enable the two mirrors to be placed in the said predetermined relative position.

6. Use according to any one of the preceding claims, the said supporting means consisting of a box comprising a body (2) and, hinged to this body, a lid (3) and a flap (7), the two mirrors (5, 6) being fixed to the lid and to the flap, respectively, the body and the lid also being shaped so as to leave sufficient space to house the said flap when the box is closed.

7. Use according to any one of the preceding claims, the device also comprising a central mirror (4) situated, during use, between the other two mirrors and allowing the user to obtain a front view of his or her eye.

8. Use according to Claim 7, the plane of the said central mirror forming, during the use of the device, with the planes of the other two mirrors, respective angles of about 110° and 130°.

9. Use according to Claims 6 and 7, the central mirror (4) being fixed to the said body in such a way that it can be tilted about an axis of rotation parallel to the said edge.

10. Use according to any one of the preceding claims, the said device also comprising two side mirrors (12a, 12b) and means of supporting these side mirrors, while the device is in use, in relative positions enabling a user, looking into one of the side mirrors, to obtain, after reflections in this side mirror and in the other side mirror, an image of one side of his or her eye, the dimensions of the side mirrors being furthermore selected to enable the user to come sufficiently close to the mirror into which he or she is looking to obtain the image of the side of his or her eye.

11. Use according to any one of the preceding claims, the device being shaped to accommodate cosmetic products or accessories.

12. Use according to any one of the preceding claims, the device comprising a magnifying glass (15) for attaching to one of the mirrors.
